# EUROPÄISCHE PATENTANMELDUNG

(11) **EP 4 438 983 A1**
(43) Veröffentlichungstag der Anmeldung: **02.10.2024**
(21) Anmeldenummer: 24163409.6
(22) Anmeldetag: 14.03.2024
(51) Int. Cl.: F25D 29/00

(54) **KÜHL- UND / ODER GEFRIERGERÄT**

(30) Priorität: 27.03.2023 DE 102023107619; 28.04.2023 DE 102023111005
(71) Anmelder: Liebherr-Hausgeräte Ochsenhausen GmbH, 88416 Ochsenhausen (DE)
(72) Erfinder: GERNER, Herbert, 88416 Erlenmoos (DE)
(74) Vertreter: Herrmann, Uwe

(57) **Zusammenfassung**

Die vorliegende Erfindung betrifft ein Kühl- und / oder Gefriergerät, mit einem gekühlten Innenraum und mit mindestens einer Kommunikationseinrichtung, dadurch gekennzeichnet, dass die Kommunikationseinrichtung dazu ausgelegt ist, ein vorzugsweise geräteinternes Funknetz auszubilden, welches eine drahtlose Kommunikation mindestens einer elektronischen Komponente des Kühl- und / oder Gefriergeräts ermöglicht.

## Beschreibung

Die vorliegende Erfindung betrifft ein Kühl- und / oder Gefriergerät, mit einer Kommunikationseinrichtung, die dazu ausgelegt ist, ein vorzugsweise geräteinternes Funknetz auszubilden, welches eine drahtlose Kommunikation mindestens einer elektronischen Komponente des Kühl- und / oder Gefriergeräts ermöglicht.

Kühl- und / oder Gefriergerät weisen eine zunehmende Anzahl elektronischer Komponenten, wie beispielsweise Sensoren und / oder Aktoren auf. Herkömmlicherweise sind derartige elektronischer Komponenten verkabelt bzw. an einen zentralen Datenbus des Kühl- und / oder Gefriergeräts angeschlossen. Die zunehmende Anzahl elektronischer Komponenten bedingt bei dieser herkömmlichen Vorgehensweise einen zusätzlichen Aufwand bei der Verkabelung. Zudem erhöht sich der für Datenleitungen erforderliche Bauraum.

Vor diesem Hintergrund liegt der vorliegenden Erfindung die Aufgabe zugrunde, ein Kühl- und/oder Gefriergerät der eingangs genannten Art dahingehend weiterzubilden, dass eine zunehmende Anzahl elektronischer Komponenten in dem Kühl- und/oder Gefriergerät realisiert werden kann, ohne dass der Aufwand bei der Verkabelung in gleichem Maße zunimmt.

Diese Aufgabe wird durch ein Kühl- und/oder Gefriergerät mit den Merkmalen des Anspruchs 1 gelöst.

Demnach ist vorgesehen, dass das Kühl- und/oder Gefriergerät eine Kommunikationseinrichtung aufweist, die dazu ausgelegt ist, ein vorzugsweise geräteinternes Funknetz auszubilden, welches eine drahtlose Kommunikation mindestens einer elektronischen Komponente des Kühl- und / oder Gefriergeräts ermöglicht.

Ein erfindungsgemäßes Kühl- und/oder Gefriergerät ist somit vorzugsweise im Rahmen des Internet of Things (IoT) vernetzt und / oder vernetzbar.

Eine Steuereinheit des Kühl- und / oder Gefriergeräts kann dazu ausgelegt sein, mittels des von der Kommunikationseinrichtung bereitgestellten Funknetzes auf mindestens eine weitere vorzugsweise elektronische Komponente des Kühl- und / oder Gefriergeräts zuzugreifen und / oder diese anzusteuern, wobei es sich bei der weiteren Komponente vorzugsweise um einen Sensor oder einen Aktor handelt und / oder die weitere Komponente einen Sensor und / oder einen Aktor aufweist.

Beispielsweise kann über das Funknetz eine elektronische Ansteuerung einer Beleuchtungseinheit, eines Eiswürfelbereiters, einer Eiscrasher-Einheit, eines Türöffnungsmoduls oder einer beliebigen anderen im Gerät verbauten elektronischen Komponente erfolgen.

Gemäß einer Ausführungsform ist / sind die Kommunikationseinrichtung und / oder eine oder mehrere elektronische Komponente(n) des Kühl- und / oder Gefriergeräts derart ausgelegt, dass eine geräteinterne Kommunikation zwischen verschiedenen elektronischen Komponenten des Kühl- und / oder Gefriergeräts teilweise oder vollständig über das von der Kommunikationseinrichtung bereitgestellte Funknetz erfolgt.

Die Kommunikationseinrichtung kann ein zentrales Funkmodul aufweisen, welches sich vorzugsweise innerhalb eines Gehäuses des Kühl- und / oder Gefriergeräts befindet und / oder welches mit einer oder mehreren elektronischen Komponenten des Kühl- und / oder Gefriergeräts über das Funknetz koppelbar / verbindbar und / oder gekoppelt / verbunden ist.

Weiterhin kann das zentrale Funkmodul dazu ausgelegt sein, teilweise oder ausschließlich über das von der Kommunikationseinrichtung ausgebildete Funknetz mit einer oder mehreren elektronischen Komponenten des Kühl- und / oder Gefriergeräts zu kommunizieren.

Da elektronische Komponenten eines erfindungsgemäßen Geräts vorzugsweise über das geräteinterne Funknetz kommunizieren, entfällt zumindest teilweise die Notwendigkeit, die elektronischen Komponenten zu verkabeln oder an einen Datenbus anzuschließen. Somit läßt sich die Anzahl der erforderlichen Datenleitungen reduzieren.

Somit ist / sind vorzugsweise eine oder mehrere elektronischen Komponenten des Kühl- und / oder Gefriergeräts, insbesondere mindestens ein Sensor und / oder mindestens ein Aktor, von einem Datenbus des Kühlgeräts isoliert ausgestaltet und vorzugsweise dazu ausgelegt, ausschließlich über das von der Kommunikationseinrichtung bereitgestellte Funknetz zu kommunizieren.

Die elektronischen Komponenten können über das Funknetz direkt miteinander, mit dem zentralen Funkmodul, mit der Steuereinheit des Geräts und / oder mit einem externen Gerät, wie beispielsweise einem Tablet oder Smartphone, kommunizieren.

Gemäß einer Ausführungsform sind eine, mehrere oder alle elektronischen Komponenten des Kühl- und / oder Gefriergeräts, welche vorzugsweise zu einer Kommunikation mittels des Funknetzes befähigt sind, vorzugsweise dazu ausgelegt, ausschließlich mit den jeweils erforderlichen Versorgungsspannungen betrieben und / oder versorgt zu werden.

Hierbei können auch batterie- und / oder akkubetriebene elektronische Komponenten über das Funknetz kommunizieren. Gemäß einer Ausführungsform ist mindestens eine elektronische Komponente des Kühl- und / oder Gefriergeräts vorhanden, welche dazu ausgelegt ist, über das von der Kommunikationseinrichtung bereitgestellte Funknetz zu kommunizieren und welche weiterhin über eine eigene Leistungsquelle, insbesondere in Form einer Batterie oder eines wieder aufladbaren Akkumulators, verfügt.

Vorzugsweise erfolgt die Kommunikation über das von der Kommunikationseinrichtung bereitgestellte Funknetz mit einem Bluetooth Low Energy (B-LE) und / oder Sub-GHz-Technologie. Dies ermöglicht eine besonders sichere und energieeffiziente Kommunikation.

Weiterhin betrifft die vorliegende Erfindung ein System aus einem erfindungsgemäßen Kühl- und / oder Gefriergerät und einem externen Gerät, beispielsweise einem Smartphone oder Tablet, wobei das Kühl- und / oder Gefriergerät dazu ausgelegt ist, mittels eines durch das Kühl- und / oder Gefriergerät erzeugte Funknetz mit dem externen Gerät zu kommunizieren.

In anderen Worten läßt sich die vorliegende Erfindung wie folgt beschreiben:
Eine Aufgabe der vorliegenden Erfindung liegt in der Reduzierung der Geräterückwirkung durch die Einbringung neuer Gerätekomponenten, z. B. durch eine zusätzliche Geräteverkabelung, ein zusätzliches getrenntes Bussystem zur Reduzierung von Latenzzeiten etc.

Die bisherigen Anforderungen konnten durch die bestehende Geräte-Infrastruktur meist noch abgedeckt werden. Zukünftige komplexere elektronische Komponenten, z.B. Sensoriken, Steuerungen etc., können zusätzliche Aufwände in der Geräte-Infrastruktur (z.B. Verkabelung / Bussystem) zur Folge haben.

Es ist ein der Erfindung zugrundeliegender Gedanke, dass Systembaugruppen und / oder Sensoren / Aktoren geräte-intern nicht physisch über Verbindungskabel, sondern vorzugsweise logisch über eine Funkstrecke miteinander verbunden werden.

Im Extremfall wird erfindungsgemäß das kabelgebundene Bussystem durch ein funkbasiertes System im Gerät ersetzt, welches einen Vorteil in Bezug auf die Geräteverkabelung und die Skalierbarkeit der Spannungsversorgung mit sich bringt.

Beispiele einer elektronischen Komponente sind eine Beleuchtungseinheit, ein Eiswürfelbereiter, eine Eiscrasher-Einheit, ein Türöffnungsmodul etc.

Denkbare weitere Ausführungsbeispiele sind die Lichtsteurung in Ablageböden (z.B. Holzroste bei Wein, z.B. Glasplatten bei Kühlgeräten), eine Sensorik zur Erfassung von Präsenz und/oder Gewicht in Ablageböden und/oder Sensor- / Aktorlösungen auf Gerätetür(en).

Grundsätzlich könnten ein oder mehrere Funkmodule erforderlich sein (im Geräteinneren und außerhalb), je nach funktechnischer Gegebenheit.

An den elektronischen Komponenten können verschiedenste Sensoren / Aktoren angeschlossen sein.

Die elektronischen Komponenten können über das Funknetz mit einem zentralen Funkmodul gekoppelt sein, welches sich im Gerät befindet.

Das zentrale Funkmodul kann sich auf dem Userinterface oder dem Powerboard des Geräts befinden.

Das zentrale Funkmodul ist vorzugsweise für eine Kommunikation mittels Wifi und / oder Bluetooth Low Energy (LE) ausgelegt.

Das geräteinterne Funknetz bzw. das zentrale Funkmodul verwendet vorzugsweise ein Bluetooth LE oder eine SubGhz -Technologie.

Gemäß einer Ausführungsform werden alle oder ein Teil der im Gerät eingesetzten elektronischen Komponenten ausschließlich mit den erforderlichen Versorgungsspannungen (DC und/oder AC) versorgt.

Auch Akku- oder Batterieversorgte elektronische Komponenten können in das Funknetz des Geräts einbezogen sein.

Vorzugsweise weisen alle oder einige, mindestens jedoch eine elektronische Komponente des Geräts keine physische Verbindung zu einem Datenbus des Geräts auf. Die elektronischen Komponenten sind somit von der Datenleitung vorzugsweise isoliert.

An dieser Stelle wird darauf hingewiesen, dass die Begriffe "ein" und "eine" nicht zwingend auf genau eines der Elemente verweisen, wenngleich dies eine mögliche Ausführung darstellt, sondern auch eine Mehrzahl der Elemente bezeichnen können. Ebenso schließt die Verwendung des Plurals auch das Vorhandensein des fraglichen Elementes in der Einzahl ein und umgekehrt umfasst der Singular auch mehrere der fraglichen Elemente.

Weiterhin können alle hierin beschriebenen Merkmale der Erfindung beliebig miteinander kombiniert oder voneinander isoliert beansprucht werden.

## Patentansprüche

1. Kühl- und / oder Gefriergerät, mit einem gekühlten Innenraum und mit mindestens einer Kommunikationseinrichtung, **dadurch gekennzeichnet, dass** die Kommunikationseinrichtung dazu ausgelegt ist, ein vorzugsweise geräteinternes Funknetz auszubilden, welches eine drahtlose Kommunikation mindestens einer elektronischen Komponente des Kühl- und / oder Gefriergeräts ermöglicht.

2. Kühl- und / oder Gefriergerät gemäß Anspruch 1, **dadurch gekennzeichnet, dass** eine Steuereinheit des Kühl- und / oder Gefriergeräts dazu ausgelegt ist, mittels des von der Kommunikationseinrichtung bereitgestellten Funknetzes auf mindestens eine weitere Komponente des Kühl- und / oder Gefriergeräts zuzugreifen und / oder diese anzusteuern, wobei es sich bei der weiteren Komponente vorzugsweise um einen Sensor oder einen Aktor handelt.

3. Kühl- und / oder Gefriergerät gemäß Anspruch 1 oder 2, **dadurch gekennzeichnet, dass** die Kommunikationseinrichtung und / oder eine oder mehrere elektronische Komponente(n) des Kühl- und / oder Gefriergeräts derart ausgelegt ist / sind, dass eine geräteinterne Kommunikation zwischen verschiedenen elektronischen Komponenten des Kühl- und / oder Gefriergeräts teilweise oder vollständig über das von der Kommunikationseinrichtung bereitgestellte Funknetz erfolgt.

4. Kühl- und / oder Gefriergerät gemäß einem der vorhergehenden Ansprüche, **dadurch gekennzeichnet, dass** die Kommunikationseinrichtung ein zentrales Funkmodul aufweist, welches sich innerhalb eines Gehäuses des Kühl- und / oder Gefriergeräts befindet und welches mit einer oder mehreren elektronischen Komponenten des Kühl- und / oder Gefriergeräts über das Funknetz koppelbar ist.

5. ühl- und / oder Gefriergerät gemäß Anspruch 4, **dadurch gekennzeichnet, dass** das zentrale Funkmodul dazu ausgelegt ist, teilweise oder ausschließlich über das von der Kommunikationseinrichtung ausgebildete Funknetz mit einer oder mehreren elektronischen Komponenten des Kühl- und / oder Gefriergeräts zu kommunizieren.

6. Kühl- und / oder Gefriergerät gemäß einem der vorhergehenden Ansprüche, **dadurch gekennzeichnet, dass** eine oder mehrere elektronischen Komponenten des Kühl- und / oder Gefriergeräts, insbesondere mindestens ein Sensor und / oder mindestens ein Aktor, von einem Datenbus des Kühlgeräts isoliert ist und vorzugsweise dazu ausgelegt ist / sind, ausschließlich über das von der Kommunikationseinrichtung bereitgestellte Funknetz zu kommunizieren.

7. Kühl- und / oder Gefriergerät gemäß einem der vorhergehenden Ansprüche, **dadurch gekennzeichnet, dass** eine oder mehrere elektronischen Komponenten des Kühl- und / oder Gefriergeräts, insbesondere mindestens ein Sensor und / oder mindestens ein Aktor, dazu ausgelegt ist / sind, über das von der Kommunikationseinrichtung bereitgestellte Funknetz direkt miteinander und / oder mit einer Steuereinheit des Kühl- und / oder Gefriergeräts und / oder mit einer geräteexternen Vorrichtung zu kommunizieren.

8. Kühl- und / oder Gefriergerät gemäß einem der vorhergehenden Ansprüche, **dadurch gekennzeichnet, dass** eine, mehrere oder alle elektronischen Komponenten des Kühl- und / oder Gefriergeräts, welche vorzugsweise zu einer Kommunikation mittels des Funknetzes befähigt sind, vorzugsweise dazu ausgelegt sind, ausschließlich mit den jeweils erforderlichen Versorgungsspannungen betrieben oder versorgt zu werden.

9. Kühl- und / oder Gefriergerät gemäß einem der vorhergehenden Ansprüche, **dadurch gekennzeichnet, dass** mindestens eine elektronische Komponenten des Kühl- und / oder Gefriergeräts vorhanden ist, welche dazu ausgelegt ist, über das von der Kommunikationseinrichtung bereitgestellte Funknetz zu kommunizieren und welche weiterhin über eine eigene Leistungsquelle, insbesondere in Form einer Batterie oder eines wieder aufladbaren Akkumulators, verfügt.

10. Kühl- und / oder Gefriergerät gemäß einem der vorhergehenden Ansprüche, **dadurch gekennzeichnet, dass** die Kommunikation über das von der Kommunikationseinrichtung bereitgestellte Funknetz mit einem Bluetooth Low Energy (B-LE) und / oder Sub-GHz-Technologie erfolgt.
